# EUROPÄISCHE PATENTSCHRIFT

(11) **EP 0 793 837 B1**
(45) Veröffentlichungstag und Bekanntmachung des Hinweises auf die Patenterteilung: **12.05.1999**
(21) Anmeldenummer: 95936423.3
(22) Anmeldetag: 03.11.1995
(51) Int. Cl.: G07F 17/32

(54) **UNTERHALTUNGSANLAGE MIT MINDESTENS EINEM GELDBETÄTIGTEN UNTERHALTUNGSGERÄT**
ENTERTAINMENT SYSTEM COMPRISING AT LEAST ONE MONEY-OPERATED ENTERTAINMENT MACHINE
SYSTEME DE DIVERTISSEMENT COMPRENANT AU MOINS UN APPAREIL DE DIVERTISSEMENT ACTIONNE PAR PIECES DE MONNAIE

(30) Priorität: 24.01.1995 DE 19501956; 09.09.1995 DE 19533418
(43) Veröffentlichungstag der Anmeldung: 10.09.1997
(73) Patentinhaber: NSM AKTIENGESELLSCHAFT, 55411 Bingen (DE)
(72) Erfinder: SCHULZE, Ullrich, D-65195 Wiesbaden (DE)
(74) Vertreter: Becker, Bernd, Dipl.-Ing.
(86) Internationale Anmeldenummer: DE9501545
(87) Internationale Veröffentlichungsnummer: WO9623286

(56) Entgegenhaltungen:
- DE-A- 3 444 148
- DE-A- 3 801 643
- DE-A- 3 902 084
- DE-A- 4 201 555

## Beschreibung

Die Erfindung bezieht sich auf eine Unterhaltungsanlage mit mindestens einem geldbetätigten Unterhaltungsgerät, das mit einer Symbol-Spieleinrichtung, mit mindestens einer bei Einsatz eines bereits erzielten Gewinns diesen bei Verlustgefahr erhöhenden Risiko-Spieleinrichtung mit einer aus mehreren beleuchtbaren, gewinnindividuellen Anzeigeelementen bestehenden Risikoleiter und mit einer rechnergesteuerten Steuereinheit zur Spielablaufsteuerung versehen ist.

Unterhaltungsgeräte der vorgenannten Art sind in den verschiedensten Ausführungsformen bekannt. Sie besitzen in der Regel drei Umlaufkörper, die als Walzen, Scheiben, Klappkarten-Karusselle oder dergleichen ausgebildet sein können. Auf der von außen durch Ablesefenster einsehbaren Oberfläche tragen die Umlaufkörper Symbole. Die Umlaufkörper werden zufallsgesteuert stillgesetzt und nachdem alle Umlaufkörper zum Stillstand gekommen sind, gibt die in den Ablesefenstern angezeigte Symbolkombination einen Gewinn oder Verlust. In unterschiedlicher Höhe werden Geld-, Sonderspiele-, Punkte-, Freispiele oder dergleichen Gewinne in Aussicht gestellt. Bei den Sonderspielen kommt ein Gewinnschlüssel mit gegenüber dem Normalspiel erhöhter Gewinnchance zur Anwendung.

Um einen Spieler zur Benutzung derartiger Unterhaltungsgeräte anzuregen und ihn auch während der Spieldauer zu unterhalten und weitere Spielanreize zu vermitteln, wurden bereits verschiedene Maßnahmen getroffen. So ist es üblich, an den Unterhaltungsgeräten Betätigungsorgane für den Spieler anzubringen, die in der Regel auf den Lauf der einzelnen Umlaufkörper einwirken. Weiterhin sind Risiko-Spieleinrichtungen bekannt, die es dem Spieler ermöglichen, bei Risiko eines Verlustes den bereits erzielten oder weiteren Gewinn zu erhöhen. Jede Risiko-Spieleinrichtung umfaßt mehrere zu einer Risikoleiter zusammengefaßte beleuchtbare gewinnindividuelle Anzeigeelemente einschließlich eines Totalverlust-Anzeigeelementes und eine Risikotaste. Beim Riskieren eines in der Symbol-Spieleinrichtung bereits erzielten und in die Risiko-Spieleinrichtung übertragenen Gewinns blinkt das nächsthöhere Anzeigeelement in Bezug auf das beleuchtete, den Gewinn anzeigende Anzeigeelement im Wechsel mit dem Totalverlust-Anzeigeelement. Bei Betätigung der Risikotaste wird entweder der nächsthöhere Gewinn erzielt oder der eingesetzte Gewinn verloren. Beim Erzielen des nächsthöheren Gewinns kann der Spieler diesen Gewinn durch Betätigung einer Annahmetaste annehmen oder in einem erneuten Risikospiel riskieren. Da die Risiko-Spieleinrichtung in das Unterhaltungsgerät integriert ist, kann der Spielablauf der Risiko-Spieleinrichtung unmittelbar nur von dem Spieler und ggfls. in Abhängigkeit von der Stellung des Spielers zu dem Unterhaltungsgerät von einigen wenigen, nicht am Spiel beteiligten Personen beobachtet werden, was insofern nachteilig ist, als die Aufmerksamkeit eines großen Pesonenkreises nicht auf das Unterhaltungsgerät gelenkt wird.

Aus der DE-A-42-01 555 ist eine Unterhaltungsanlage mit mindestens einem geldbetätigten Unterhaltungsgerät bekannt, das mit einer Symbol-Spieleinrichtung und einer Risiko-Spielein-richtung mit Risikoleiter versehen ist. Das Spielfeld des Unterhaltsgeräts wird mittels einer Bildaufnahmeeinrichtung erfaßt und auf eine Projektionswand projiziert, damit Dritte das Spielgeschehen verfolgen können.

Der Erfindung liegt die Aufgabe zugrunde, eine Unterhaltungsanlage mit mindestens einem geldbetätigten Unterhaltungsgerät zu schaffen, bei der die Beobachtung des im Unterhaltungsgerät ablaufenden Risikospiels durch eine große Anzahl von Personen gewährleistet ist.

Diese Aufgabe wird erfindungsgemäß dadurch gelöst, daß die Risiko-Spieleinrichtung mit einer separat aufgestellten, analog der Risikoleiter ausgebildeten Risikosäule oder mit einem separat aufgehängten, analog der Risikoleiter ausgebildeten Wanddisplay verbunden ist, in denen das Risikospiel simultan zu der Risikoleiter darstellbar ist.

Durch diese Maßnahme wird der Spielablauf der Risiko-Spiel-einrichtung gleichzeitig in der Risiko-Säule bzw. in dem Wanddisplay wiedergegeben, wobei es durch die beliebige Wahl des Aufstellortes der Risiko-Säule bzw. des Wanddisplay möglich ist, ein größeres Publikum an der Beobachtung des Risikospiels teilhaben zu lassen und dieses gezielt zu animieren, an dem Unterhaltungsgerät zu spielen, ohne daß sich der Spieler bei der Durchführung seines Spiels selbst gestört fühlt. Weiterhin kann ggfls. das beobachtende Publikum dem Spieler Ratschläge für sein weiteres Vorgehen beim Risikospiel geben.

Des weiteren besteht die Möglichkeit, die Anzeigeelemente der Risiko-Säule bzw. des Wanddisplay relativ groß auszuführen, wodurch die Belegung der Anzeigeelemente auch aus größerer Entfernung noch leicht erkennbar ist. Weiterhin kann auf die Darstellung des Totalverlustes in der Risiko-Säule bzw. in dem Wanddisplay verzichtet werden, wobei in der Risko-Säule bzw. in dem Wanddisplay nur die erzielten Stufen angezeigt werden und die oberste, nicht erreichte Stufe blinkt. Die Anstiegs- bzw. Verluststufe kann hierbei als Einstiegstufe für das nächste Risikospiel genommen werden, d.h. es findet eine Rückwirkung der Risiko-Säule bzw. des Wanddisplay auf den Spielablauf des Unterhaltungsgerätes statt.

Um eine Ablesbarkeit der Anzeigeelemente der Risiko-Säule aus praktisch jedem Blickwinkel zu erhalten, ist nach einer vorteilhaften Ausgestaltung der Erfindung jedes Anzeigeelement der Risiko-Säule in mindestens zwei den gleichen Gewinnwert darstellende, räumlich versetzt zueinander angeordnete Anzeigesegmente unterteilt. Hierbei sind zweckmäßigerweise die Anzeigeelemente der Risiko-Säule kreisförmig oder mehreckig gestaltet. Dies gestattet eine Rundum-Ablesbarkeit der Anzeigeelemente der Risiko-Säule.

Bevorzugt sind die Anzeigeelemente der Risiko-Säule mit den gleichen Gewinnwerten wie die Anzeigeelemente der Risikoleiter belegt. Hierdurch sind die im Zusammenhang mit dem Risikospiel auftretenden Ereignisse für das beobachtende Publikum genau erkennbar, wodurch die Spannung des Publikums ständig gesteigert und somit auch der Anreiz zum Spiel erhöht wird.

Zur weiteren Animation des beobachtenden Publikums ist nach einer Weiterbildung der Erfindung am oberen Ende der Risiko-Säule ein Anzeigefeld vorgesehen, in dem der erreichte Gewinn der jeweiligen Stufe innerhalb der Risiko-Säule zusätzlich darstellbar ist. Das durch seine Lage gut sichtbare Anzeigefeld ist zweckmäßigerweise in mindestens zwei den gleichen Gewinnwert darstellende, räumlich versetzt zueinander angeordnete Anzeigeelemente unterteilt.

Nach einer vorteilhaften Weiterbildung der Erfindung sind die Anzeigeelemente der Risiko-Säule als in ihrer Belegung veränderbare Displays ausgebildet. Hierdurch wird eine unterschiedliche Belegung der Anzeigeelemente der Risiko-Säule ermöglicht, wodurch die Risiko-Säule an diverse Risiko-Spieleinrichtungen verschiedener Unterhaltungsgeräte angeschlossen werden kann.

Bei einer alternativen Ausführung der Unterhaltungsanlage sind die Anzeigeelemente der Risikoleiter in steigender Reihenfolge mit exakten Gewinnwerten belegt, während die Anzeigeelemente der Risiko-Säule im Verhältnis zu den Gewinnwerten der Risikoleiter farblich unterschiedlich gekennzeichnet sind. Auf diese Weise ergibt sich eine variable, kostengünstige Einsatzmöglichkeit der Risiko-Säule, da die mit farblich abgestuften Anzeigeelementen versehene Risiko-Säule an verschiedene Unterhaltungsgeräte mit einer festen Belegung der Risikoleiter der Risiko-Spieleinrichtung angeschlossen werden kann. Bevorzugt sind die unteren Anzeigeelemente der Risiko-Säule mit dunklen Farben (Blautöne), die mittleren Anzeigeelemente mit helleren Farben (Rottöne) und die oberen Anzeigeelemente mit kräftigen Signalfarben (Gelbtöne) belegt. Durch diese geschickte Farbwahl wird dem beobachtenden Publikum ein direkter Bezug zur erreichten Gewinnhöhe in der Risiko-Spiel-einrichtung gegeben.

Damit der Spieler entscheiden kann, ob sein Risikospiel zusätzlich in der Risiko-Säule dargestellt wird, ist nach einer weiteren Ausgestaltung der Erfindung die Funktion der Risiko-Säule mittels einer in das Unterhaltungsgerät integrierten Taste ein- und ausschaltbar.

Um die Bildung größerer Unterhaltungsanlagen, z.B. in Spielhallen zu realisieren, ist bevorzugt die Risiko-Säule mit mehreren Risiko-Spieleinrichtungen mehrerer Unterhaltungsgeräte gekoppelt. Zweckmäßigerweise erfolgt die Kopplung zwischen den Unterhaltungsgeräten und der Risiko-Säule über Verbindungsleitungen und/oder über Infrarot-, Ultraschall-, oder Funkschnittstellen. Selbstverständlich können auch mehrere, Risikospieleinrichtungen eines Unterhaltungsgerätes mit der Risiko-Säule verbunden werden. Die Auswahl der an die Risiko-Säule angeschlossene Risiko-Spieleinrichtung erfolgt über die Steuereinheit des Unterhaltungsgerätes bzw. der Unterhaltungsgeräte.

Zur akustischen Information und Animation ist nach einer Weiterbildung der Erfindung die Risiko-Säule mit mindestens einem Lautsprecher versehen. Zweckmäßigerweise ist die Risiko-Säule in der spielfreien Zeit als Animiereinrichtung geschaltet. Hierbei leuchten die Anzeigeelemente der Risiko-Säule in vorgegebener oder zufallsgesteuerter Weise auf.

Zwecks Erzielung einer Anpassung der Risiko-Säule an unterschiedliche Raumhöhen ist nach einer weiteren Ausgestaltung die Risiko-Säule in der Höhe verstellbar ausgebildet.

Um dem das Risikospiel in der Risiko-Säule beobachtenden Publikum eine weitere Unterhaltung zu bieten, ist nach einer Weiterbildung des Gegenstandes der Erfindung ein einem Standgehäuse der Risiko-Säule ein Display angeordnet, in dem das Symbolspiel der Symbol-Spieleinrichtung simultan darstellbar ist.

Weiterhin ist bei einer Unterhaltungsanlage, bei der das Unterhaltungsgerät mindestens einer weiteren ZusatzgewinnSpieleinrichtung, in der ein in der Symbol-Spieleinrichtung oder in der Risiko-Spieleinrichtung erzielter Gewinn ausspielbar ist, versehen ist, bevorzugt vorgesehen, daß in dem Standgehäuse der Risiko-Säule eine Anzeigeeinrichtung zur simultanen Darstellung des Spiels in der weiteren Zusatzgewinn-Spieleinrichtung angeordnet ist. Hierdurch wird dem die Risiko-Säule beobachtenden Publikum eine weitere Unterhaltung geboten.

Ferner ist bei einer Unterhaltungsanlage, bei der das Unterhaltungsgerät mit mindestens einer Jackpot-Spielanordnung versehen ist, nach einer Weiterbildung der Erfindung in dem Standgehäuse der Risiko-Säule eine Anzeigeeinrichtung zur simultanen Darstellung der Ereignisse in der Jackpot-Spielanordnung angeordnet. Sonach kann auch der Ergebnisablauf in der Jackpot-Spielanordnung von dem die Risiko-Säule beobachtenden Publikum wahrgenommen werden, was wiederum den Unterhaltungswert für das Publikum fördert.

Es versteht sich, daß die vorstehend und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Der der Erfindung zugrundeliegende Gedanke wird in der nachfolgenden Beschreibung anhand eines Ausführungsbeispieles, das in der Zeichnung dargestellt ist, näher erläutert. Die einzige Figur der Zeichnung zeigt eine Ansicht auf eine Unterhaltungsanlage nach der Erfindung mit mehreren Unterhaltungsgeräten.

Bei der Unterhaltungsanlage sind drei, jeweils mit einer rechnergesteuerten Steuereinheit für den gesamten Spielablauf versehene Unterhaltungsgeräte 1 an einer Wand aufgehängt. Jedes Unterhaltungsgerät 1 weist auf der Frontseite seines Gehäuses Ablesefenster 2 auf, hinter denen drei nebeneinanderliegende, scheibenförmig oder walzenförmig ausgebildete Umlaufkörper 3 einer Symbol-Spieleinrichtung 4 angeordnet sind. Der Rechner bestimmt den gesamten Spielablauf einschließlich der Gewinnermittlung und der Gewinnauszahlung. Die Steuer- und Rechenfunktionen werden hierbei entsprechend den Programmen des Rechners ausgeführt, die sämtlichen erforderlichen Funktionen angepaßt werden können. Die Umlaufkörper 3 werden nach dem Inlaufsetzen zu Spielbeginn während oder zum Ende des Spiels von einem dem Rechner zugeordneten Zufallsgenerator in einer von mehreren Rastpositionen zum Stillstand gebracht. Den Rastpositionen sind auf dem Umfang der Umlaufkörper 3 Symbole zugeordnet, die der Anzeige des Spielergebnisses in den Ablesefenstern 2 dienen. Aus den angezeigten Symbolen kann der Spieler das Spielergebnis ablesen, insbesondere auch, ob sich ein Gewinn nach einem auf der Frontseite des Gehäuses erläuterten Gewinnplan aus einer Kombination der angezeigten Symbole ergeben hat.

Im unteren Bereich der Frontseite jedes Unterhaltungsgerätes befinden sich mehrere Betätigungsorgane 5, mit denen die in der Symbol-Spieleinrichtung 4 angezeigten Symbole gehalten bzw. nachgestartet werden können. Im Falle eines Gewinns kann eine Gewinnausschüttung in bar, d.h. durch Münzauswurf in eine Auszahlschale 6, oder durch Addieren in einer Münzanzeige 7 erfolgen, wobei das Guthaben durch Betätigung einer neben einem Münzeinwurfschlitz 8 liegenden Rückgabetaste 9 in die Auszahlschale 6 auszahlbar ist. Ein positives Spielergebnis kann auch darin bestehen, daß anstelle von oder zusätzlich zu einem definierten Geldgewinn eine Anzahl von Sonderspielen gewährt wird, bei denen ein Gewinnschlüssel mit gegenüber dem Normalspiel erhöhter Gewinnchance zur Anwendung kommt. Die Anzahl der Sonderspiele wird in einer Sonderspieleanzeige 10 dargestellt.

Ein in der Symbol-Spieleinrichtung 4 erzielter Gewinn kann tasten- oder rechnergesteuert als Einsatz in eine der rechts- und linksseitig auf der Frontseite des Gehäuses des jeweiligen Unterhaltungsgerätes 1 angeordneten Risiko-Spieleinrichtungen 11 übertragen werden. Jede Risiko-Spieleinrichtung 11 besitzt mehrere, zu einer Risikoleiter 12 zusammengefaßte beleuchtbare Anzeigeelemente 13, die im unteren Bereich mit steigenden Geldgewinnen und im oberen Bereich in steigender Reihenfolge mit den Anzahlen der Sonderspielgewinne belegt sind. Das Riskieren eines in der Risikoleiter 12 angezeigten Gewinns geschieht dadurch, daß das nächsthöhere Anzeigeelement 13 in Bezug auf das beleuchtete, den Gewinn anzeigende Anzeigeelement 13 im Wechsel mit einem unterhalb der Risikoleiter 12 angeordneten Totalverlust-Anzeigeelement 14 blinkt. Bei Betätigung einer Risikotaste 15 oder nach Ablauf einer bestimmten Zeit wird entweder der nächsthöhere Gewinn erzielt oder der eingesetzte Gewinn verloren. Dieser Vorgang kann bis zur Erreichung des Höchtsgewinnes an Sonderspielen fortgesetzt werden.

Über eine mit entsprechenden Abzweigungen versehene Verbindungsleitung 16 ist jede Risiko-Spieleinrichtung 11 eines jeden Unterhaltungsgerätes 1 an eine räumlich zu den Unterhaltungsgeräten 1 entfernt aufgestellte Risiko-Säule 17 anschließbar, die auf ein quaderförmiges Standgehäuse 18 aufgesetzt ist. Die Risiko-Säule 17 setzt sich aus übereinanderliegenden kreisförmigen Anzeigeelementen 19 zusammen, deren Anzahl der Anzahl der Anzeigeelemente 13 der Risikoleiter 12 zuzüglich des Totalverlust-Anzeigeelementes 14 der Risiko-Spieleinrichtung 11 entspricht. Das unterste Anzeigeelement 19 der Risiko-Säule 17 ist mit einem Totalverlust, was durch die Beschriftung "0" gekennzeichnet ist, belegt, während die darüberliegenden Anzeigeelemente 19 als in ihrer Belegung mit Gewinnen in steigender Reihenfolge veränderbare Displays ausgebildet sind, d.h. diese Anzeigeelemente 19 werden in Abhängigkeit von der aktiv mit der Risiko-Säule 17 verbundenen Risiko-Spieleinrichtung 11 entsprechend mit den Gewinnwerten der Risikoleiter 12 dieser Risiko-Spieleinrichtung 11 belegt. Jedes Anzeigeelement 19 der Risiko-Säule 17 ist umfangsseitig in drei gleiche Anzeigesegmente 20 unterteilt, wobei in den Anzeigesegmenten 20 eines Anzeigeelementes 19 jeweils der gleiche Gewinnwert dargestellt wird. Den Abschluß der Risiko-Säule 17 bildet ein kreisförmiges Anzeigefeld 21, das ebenfalls umfangsseitig in drei gleiche Anzeigesegmente 20 unterteilt ist, in denen der erreichte Gewinn der jeweiligen Stufe innerhalb der Risiko-Säule 17 zusätzlich dargestellt wird.

Mittels einer an jedem Unterhaltungsgerät 1 angebrachten Ein/Aus-Taste 22 kann der Spieler bestimmen, ob ein in der Risiko-Spieleinrichtung 11 ablaufendes Risikospiel synchron in der Risiko-Säule 17 dargestellt wird. Eine gleichzeitige Ansteuerung der Risiko-Säule 17 über mehrere Unterhaltungsgeräte 1 wird durch eine Abfrage von den in den Unterhaltungsgeräten 1 integrierten Steuereinheiten verhindert. Schaltet der Spieler die Risiko-Säule 17 ein, dann werden die Anzeigeelemente 19 bzw. die jeweiligen Anzeigesegmente 20 mit den gleichen Gewinnwerten der Risikoleiter 12 der Risiko-Spieleinrichtung 11, in der das Risikospiel ablaufen soll, belegt. Anschließend läuft das Risikospiel synchron in dieser Risiko-Spieleinrichtung 11 und in der Risiko-Säule 17 ab, wobei der in jeder Risiko-Stufe erreichte Gewinn zusätzlich in den Anzeigesegmenten 20 des Anzeigefeldes 21 der Risiko-Säule 17 dargestellt wird. Ein erreichter Gewinn kann jederzeit durch Betätigung einer an den Unterhaltungsgeräten angeordneten Annahmetaste 23 angenommen werden. Über einen in das Standgehäuse 18 der Risikosäule 17 untergebrachten Lautsprecher 24 kann eine akustische Information oder Hintergrundmusik abgegeben werden. Weiterhin können in der spielfreien Zeit optische und akustische Animationsprogramme in der Risiko-Säule 17 geschaltet werden.

## Patentansprüche

1. Unterhaltungsanlage mit mindestens einem geldbetätigten Unterhaltungsgerät (1), das mit einer Symbol-Spieleinrichtung (4), mit mindestens einer bei Einsatz eines bereits erzielten Gewinns diesen bei Verlustgefahr erhöhenden Risiko-Spieleinrichtung (11) mit einer aus mehreren beleuchtbaren, gewinnindividuellen Anzeigeelementen (13) bestehenden Risikoleiter (12) und mit einer rechnergesteuerten Steuereinheit zur Spielablaufsteuerung versehen ist, dadurch gekennzeichnet, daß die Risiko-Spieleinrichtung (11) mit einer separat aufgestellten, analog der Risikoleiter (12) ausgebildeten Risiko-Säule (17) oder mit einem separat aufgehängten, analog der Risikoleiter (12) ausgebildeten Wanddisplay verbunden ist, in denen das Risikospiel simultan zu der Risikoleiter (12) darstellbar ist.

2. Unterhaltungsanlage nach Anspruch 1, dadurch gekennzeichnet, daß jedes Anzeigeelement (19) der Risiko-Säule (17) in mindestens zwei den gleichen Gewinnwert darstellende, räumlich versetzt zueinander angeordnete Anzeigesegmente (20) unterteilt ist.

3. Unterhaltungsanlage nach Anspruch 2, dadurch gekennzeichnet, daß die Anzeigeelemente (19) der Risiko-Säule (17) kreisförmig oder mehreckig gestaltet sind.

4. Unterhaltungsanlage nach einem der Ansprüche 1 bis 3, dadurch gekennzeichnet, daß die Anzeigeelemente (19) der Risiko-Säule (17) mit den gleichen Gewinnwerten wie die Anzeigeelemente (13) der Risikoleiter (12) belegt sind.

5. Unterhaltungsanlage nach einem der Ansprüche 1 bis 4, dadurch gekennzeichnet, daß am oberen Ende der Risiko-Säule (17) ein Anzeigefeld (21) vorgesehen ist, in dem der erreichte Gewinn der jeweiligen Stufe innerhalb der Risiko-Säule (17) zusätzlich darstellbar ist.

6. Unterhaltungsanlage nach Anspruch 5, dadurch gekennzeichnet, daß das Anzeigefeld (21) in mindestens zwei den gleichen Gewinnwert darstellende, räumlich versetzt zueinander angeordnete Anzeigesegmente (20) unterteilt ist.

7. Unterhaltungsanlage nach einem der Ansprüche 1 bis 6, dadurch gekennzeichnet, daß die Anzeigeelemente (19) der Risiko-Säule (17) als in ihrer Belegung veränderbare Displays ausgebildet sind.

8. Unterhaltungsanlage nach einem der Ansprüche 1 bis 7, dadurch gekennzeichnet, daß die Anzeigeelemente (13) der Risikoleiter (12) in steigender Reihenfolge mit exakten Gewinnwerten belegt sind, während die Anzeigeelemente (19) der Risiko-Säule (17) im Verhältnis zu den Gewinnwerten der Risikoleiter (12) farblich unterschiedlich gekennzeichnet sind.

9. Unterhaltungsanlage nach einem der Ansprüche 1 bis 8, dadurch gekennzeichnet, daß die unteren Anzeigeelemente (19) der Risiko-Säule (17) mit dunklen Farben (Blautöne), die mittleren Anzeigeelemente (19) mit helleren Farben (Rottöne) und die oberen Anzeigeelemente (19) mit kräftigen Signalfarben (Gelbtäne) belegt sind.

10. Unterhaltungsanlage nach einem der Ansprüche 1 bis 9, dadurch gekennzeichnet, daß die Funktion der Risko-Säule (17) mittels einer in das Unterhaltungsgerät (1) integrierten Taste (22) ein- und ausschaltbar ist.

11. Unterhaltungsanlage nach einem der Ansprüche 1 bis 10, dadurch gekennzeichnet, daß die Risiko-Säule (17) mit mehreren Risiko-Spieleinrichtungen (11) mehrerer Unterhaltungsgeräte (1) gekoppelt ist.

12. Unterhaltungsanlage nach einem der Ansprüche 1 bis 11, dadurch gekennzeichnet, daß die Kopplung zwischen den Unterhaltungsgeräten (1) und der Risiko-Säule (17) über Verbindungsleitungen (16) und/oder über Infrarot-, Ultraschall- oder Funkschnittstellen erfolgt.

13. Unterhaltungsanlage nach einem der Ansprüche 1 bis 12, dadurch gekennzeichnet, daß die Risiko-Säule (17) mit mindestens einem Lautsprecher (24) versehen ist.

14. Unterhaltungsanlage nach einem der Ansprüche 1 bis 13, dadurch gekennzeichnet, daß die Risiko-Säule (17) in der spielfreien Zeit als Animiereinrichtung geschaltet ist.

15. Unterhaltungsanlage nach einem der Ansprüche 1 bis 14, dadurch gekennzeichnet, daß die Risiko-Säule (17) in der Höhe verstellbar ausgebildet ist.

16. Unterhaltungsanlage nach einem der Ansprüche 1 bis 15, dadurch gekennzeichnet, daß in einem Standgehäuse (18) der Risiko-Säule (17) ein Display angeordnet ist, in dem das Symbolspiel der Symbol-Spieleinrichtung simultan darstellbar ist.

17. Unterhaltungsanlage nach einem der Ansprüche 1 bis 16, bei der das Untehaltungsgerät mit mindestens einer weiteren Zusatzgewinn-Spieleinrichtung, in der ein in der Symbol-Spieleinrichtung oder in der Risiko-Spieleinrichtung erzielter Gewinn ausspielbar ist, versehen ist, dadurch gekennzeichnet, daß in dem Standgehäuse (18) der Risiko-Säule (17) eine Anzeigeeinrichtung zur simultanen Darstellung des Spiels in der weiteren Zusatzgewinn-Spieleinrichtung angeordnet ist.

18. Unterhaltungsgerät nach einem der Ansprüche 1 bis 16, bei der das Unterhaltungsgerät mit mindestens einer Jackpot-Spielanordnung versehen ist, dadurch gekennzeichnet, daß in dem Standgehäuse (18) der Risiko-Säule (17) eine Anzeigeeinrichtung zur simultanen Darstellung der Ereignisse in der Jackpot-Spielanordnung angeordnet ist.

## Claims

1. Entertainment system, having at least one money-operated entertainment machine (1) which is provided with a symbol playing device (4), at least one risk playing device (11) which, if an already achieved win is staked, increases such win with a risk of losing and has a risk ladder (12) comprising a plurality of illuminatable display members (13) for individual wins, and a computer-controlled control unit for controlling the course of the game, characterised in that the risk playing device (11) is connected to a separately mounted risk column (17), which is configured to be analogous with the risk ladder (12), or is connected to a separately suspended wall display, which is configured to be analogous with the risk ladder (12), in which column or display the risk game is able to be displayed simultaneously with the risk ladder (12).

2. Entertainment system according to claim 1, characterised in that each display member (19) of the risk column (17) is divided into at least two display segments (20), which display the same win value and are disposed in a spatially offset manner relative to each other.

3. Entertainment system according to claim 2, characterised in that the display members (19) of the risk column (17) have a circular or polygonal configuration.

4. Entertainment system according to one of claims 1 to 3, characterised in that the display members (19) of the risk column (17) are occupied by the same win values as the display members (13) of the risk ladder (12).

5. Entertainment system according to one of claims 1 to 4, characterised in that a display area (21) is provided at the upper end of the risk column (17), in which area the achieved win of the respective stage within the risk column (17) is additionally displayable.

6. Entertainment system according to claim 5, characterised in that the display area (21) is divided into at least two display segments (20), which display the same win value and are disposed in a spatially offset manner relative to each other.

7. Entertainment system according to one of claims 1 to 6, characterised in that the display members (19) of the risk column (17) are configured as displays which are variable in respect of their occupancy.

8. Entertainment system according to one of claims 1 to 7, characterised in that the display members (13) of the risk ladder (12) are occupied with exact win values in increasing order, while the display members (19) of the risk column (17) are characterised by different colours compared with the win values of the risk ladder (12).

9. Entertainment system according to one of claims 1 to 8, characterised in that the lower display members (19) of the risk column (17) are occupied by dark colours (blue tones), the central display members (19) are occupied by lighter colours (red tones), and the upper display members (19) are occupied by strong signal colours (yellow tones).

10. Entertainment system according to one of claims 1 to 9, characterised in that the function of the risk column (17) is able to be switched-on and -off by means of a button (22) incorporated in the entertainment machine (1).

11. Entertainment system according to one of claims 1 to 10, characterised in that the risk column (17) is coupled with a plurality of risk playing devices (11) of a plurality of entertainment machines (1).

12. Entertainment system according to one of claims 1 to 11, characterised in that the coupling between the entertainment machines (1) and the risk column (17) is effected via connection leads (16) and/or via infra-red, ultrasonic or radio interfaces.

13. Entertainment system according to one of claims 1 to 12, characterised in that the risk column (17) is provided with at least one loudspeaker (24).

14. Entertainment system according to one of claims 1 to 13, characterised in that the risk column (17) is converted into an animated device in the play-free time.

15. Entertainment system according to one of claims 1 to 14, characterised in that the risk column (17) is vertically adjustable.

16. Entertainment system according to one of claims 1 to 15, characterised in that a display is disposed in a console (18) of the risk column (17), in which display the symbol game of the symbol playing device is able to be simultaneously displayed.

17. Entertainment system according to one of claims 1 to 16, wherein the entertainment machine is provided with at least one further additional-win playing device, in which a win, achieved in the symbol playing device or in the risk playing device, can be played, characterised in that a display device for simultaneously displaying the game in the further additional-win playing device is disposed in the console (18) of the risk column (17).

18. Entertainment machine according to one of claims 1 to 16, wherein the entertainment machine is provided with at least one jackpot playing arrangement, characterised in that a display device for simultaneously displaying the results in the jackpot playing arrangement is disposed in the console (18) of the risk column (17).

## Revendications

1. Système de divertissement à au moins un appareil de divertissement (1) actionné par pièces de monnaie, qui comprend un dispositif (4) de jeu à symboles, au moins un dispositif (11) de jeux à risque permettant par mise en jeu d'un gain déjà obtenu d'augmenter celui-ci en raison d'un risque de perte, ce dispositif étant équipé d'une échelle de risque (12), comportant plusieurs éléments éclairables d'affichage individuel de gain, et une unité commandée par ordinateur pour la commande du déroulement du jeu, caractérisé en ce que le dispositif de jeu à risque (11) est relié à une colonne-risque (17) installée de façon séparée et ayant une configuration semblable à celle de l'échelle de risque (12), ou à un affichage mural suspendu de façon séparée et ayant une configuration semblable à celle de l'échelle de risque (12), et dans lesquels le jeu de risque est affichable en même temps que sur l'échelle de risque (12).

2. Système de divertissement selon la revendication 1, caractérisé en ce que chaque élément d'affichage (19) de la colonne-risque (17) est partagé en au moins deux segments d'affichage (20) affichant la même valeur, et disposés de façon séparée l'un de l'autre.

3. Système de divertissement selon la revendication 2, caractérisé en ce que les éléments d'affichage (19) de la colonne-risque (17) sont de forme circulaire ou polygonale.

4. Système de divertissement selon l'une des revendications 1 à 3, caractérisé en ce que les éléments d'affichage (19) de la colonne-risque (17) affichent les mêmes valeurs de gain que les éléments d'affichage (13) de l'échelle de risque (12).

5. Système de divertissement selon l'une des revendications 1 à 4, caractérisé en ce que l'extrémité supérieure de la colonne-risque (17) comprend un champ d'affichage (21) dans lequel est affiché de façon supplémentaire le gain atteint à chaque niveau intermédiaire de la colonne-risque (17).

6. Système de divertissement selon la revendication 5, caractérisé en ce que le champ d'affichage (21) est partagé en au moins deux segments d'affichage (20) séparés l'un de l'autre et affichant la même valeur de gain.

7. Système de divertissement selon l'une des revendications 1 à 6, caractérisé en ce que les éléments d'affichage (19) de la colonne-risque (17) ont une configuration d'affichage modifiable.

8. Système de divertissement selon l'une des revendications 1 à 7, caractérisé en ce que les éléments d'affichage (13) de l'échelle de risque (12) sont alimentés par des valeurs de gain exactes en ordre croissant, tandis que les éléments d'affichage (19) de la colonne-risque (17) sont caractérisés par des couleurs différentes en rapport avec les valeurs de gain de l'échelle de risque (12).

9. Système de divertissement selon l'une des revendications 1 à 8, caractérisé en ce que les éléments d'affichage inférieurs (19) de la colonne-risque (17) sont éclairés avec des couleurs sombres (tons de bleu), les éléments d'affichage intermédiaires (19) avec des couleurs plus claires (tons de rouge) et les éléments d'affichage (19) supérieurs avec des couleurs plus vives (tons de jaune).

10. Système de divertissement selon l'une des revendications 1 à 9, caractérisé en ce que le fonctionnement de la colonne-risque (17) est commutable en marche-arrêt au moyen d'une touche (22) intégrée à l'appareil de divertissement (1).

11. Système de divertissement selon l'une des revendications 1 à 10, caractérisé en ce que la colonne-risque (17) est reliée à plusieurs dispositifs (11) de jeu à risque de plusieurs appareils de divertissement (1).

12. Système de divertissement selon l'une des revendications 1 à 11, caractérisé en ce que la liaison entre les appareils de divertissement (1) et la colonne-risque (17) est réalisée par des câbles de liaison (16) et/ou par des liaisons à infrarouge, à ultrasons ou radio.

13. Système de divertissement selon l'une des revendications 1 à 12, caractérisé en ce que la colonne-risque (17) comprend au moins un haut-parleur (24).

14. Système de divertissement selon l'une des revendications 1 à 13, caractérisé en ce que la colonne-risque (17) est commutée en dispositif d'animation pendant les périodes sans jeu.

15. Système de divertissement selon l'une des revendications 1 à 14, caractérisé en ce que la colonne-risque (17) est réglable en hauteur.

16. Système de divertissement selon l'une des revendications 1 à 15, caractérisé en ce que le boîtier de socle (18) de la colonne-risque (17) comprend un affichage, sur lequel le jeu du dispositif de jeu à symboles est simultanément affichable.

17. Système de divertissement selon l'une des revendications 1 à 16, dans lequel l'appareil de jeu comprend au moins un autre dispositif de jeu à gain supplémentaire, dans lequel on peut miser le gain obtenu dans le dispositif de jeu à symboles ou dans le dispositif de jeu à risque, caractérisé en ce qu'un dispositif pour l'affichage simultané du jeu dans l'autre dispositif de jeu à gain supplémentaire est agencé dans le boîtier de socle (18) de la colonne-risque (17).

18. Système de jeu selon l'une des revendications 1 à 16, dans lequel l'appareil de divertissement comprend au moins un dispositif de jeu à jackpot, caractérisé en ce qu'un dispositif pour l'affichage simultané des événements dans le dispositif de jeu à jackpot est agencé dans le boîtier de socle (18) de la colonne-risque (17).
